# EUROPÄISCHE PATENTSCHRIFT

(11) **EP 1 113 971 B1**
(45) Veröffentlichungstag und Bekanntmachung des Hinweises auf die Patenterteilung: **15.10.2003**
(21) Anmeldenummer: 99940074.0
(22) Anmeldetag: 29.07.1999
(51) Int. Cl.: B65D 85/10

(54) **KLAPPSCHACHTEL FÜR ZIGARETTEN**
FLIP TOP BOX FOR CIGARETTES
BOITE A COUVERCLE RABATTABLE POUR CIGARETTES

(30) Priorität: 14.09.1998 DE 19841942
(43) Veröffentlichungstag der Anmeldung: 11.07.2001
(62) Teilanmeldung aus: 02017508.9
(73) Patentinhaber: Focke & Co. (GmbH & Co.), 27283 Verden (DE)
(72) Erfinder: FOCKE, Heinz, D-27283 Verden (DE); BUSE, Henry, D-27374 Visselhövede (DE); ENGEL, Gisbert, D-29690 Essel (DE)
(74) Vertreter: Bolte, Erich, Dipl.-Ing.
(86) Internationale Anmeldenummer: EP9905424
(87) Internationale Veröffentlichungsnummer: WO00015521

(56) Entgegenhaltungen:
- FR-A- 2 672 572
- GB-A- 2 277 077
- GB-A- 2 298 414
- US-A- 4 620 664
- US-A- 5 375 704

## Beschreibung

Die Erfindung betrifft eine Packung mit Deckel, insbesondere eine Klappschachtel für Zigaretten, bestehend aus Schachtelteil und mit diesem schwenkbar verbundenem Deckel, wobei ein aus einem gesonderten Zuschnitt bestehender Druckträger bzw. Coupon mit einem Teilbereich, nämlich mit einem Verankerungsstück, im Deckel angeordnet ist.

Zunehmend ist bei der Gestaltung und Fertigung von Zigarettenpackungen die Beigabe von Druckträgern bzw. Coupons als zusätzliches Werbemittel, als Teilnahmeschein für Veranstaltungen etc. gefordert. Die Druckträger bzw. Coupons sind Zuschnitte aus dünnem Material, insbesondere Papier. Deren Positionierung innerhalb der Packung muss zum einen den leichten Zugriff für den Verbraucher gewährleisten, andererseits aber auch eine industrielle, leistungsfähige Fertigung der Packungen gewährleisten.

Bekannt ist eine Zigarettenpackung des Typs Klappschachtel, bei der ein Coupon bzw. Druckträger im Deckel der Klappschachtel zwischen deren Stimwand und innenseitigen Deckel-Ecklappen verankert ist. Ein unterer Teil des Coupons tritt im Bereich zwischen einer Deckel-Vorderwand und einer Schachtel-Vorderwand aus dem Inneren des Deckels heraus und liegt an derAußenseite des Schachtelteils an und wird durch eine Außenumhüllung aus Folie gehalten. Beim Öffnen des Deckels wird der Coupon aus der Position zwischen Schachtelteil und Außenfolie herausgezogen (DE 42 37 523).

Der Erfindung liegt die Aufgabe zugrund, Packungen mit Deckel, insbesondere Klappschachteln für Zigaretten vorzuschlagen, bei denen Coupons bzw. Druckträger in einer für die Fertigung der Packung, aber auch für die Handhabung günstigen Position angeordnet sind.

Zur Lösung dieser Aufgabe ist die erfindungsgemäße Packung dadurch gekennzeichnet, dass der Druckträger bzw. Coupon in einem Bereich im Deckel einen einer Deckel-Vorderwand zugekehrten Vorsprung und die Deckel-Vorderwand an ihrer Innenseite einen mit dem Vorsprung korrespondierenden Gegenvorsprung aufweist und dass durch Zusammenwirken von Vorsprung und Gegenvorsprung beim Öffnen des Deckels der Druckträger bzw. Coupon aus dem Bereich des Schachtelteils herausziehbar ist.

Besonders vorteilhaft ist eine Ausführung, bei der der Druckträger bzw. Coupon einen vorzugsweise durch Umfalten gebildeten, der Deckel-Vorderwand zugekehrten Schenkel aufweist, dessen freier Schenkelrand mit einer Querkante eines Deckel-Innenlappens formschlüssig zusammenwirkt.

Eine Packung mit einem Coupon im vorstehenden Sinne ist maschinell einfach und leistungsfähig herstellbar, beispielsweise nach Maßgabe der DE 195 06 844.0.

Weitere Besonderheiten der erfindungsgemäßen Packungen werden nachfolgend anhand der Zeichnungen erläutert. Es zeigt:
- Fig. 1: eine Klappschachtel für Zigaretten in perspektivischer Darstellung mit ausgeschnittenem Bereich,
- Fig. 2: einen oberen Bereich einer Klappschachtel im Vertikalschnitt, bei vergrößertem Maßstab,
- Fig. 3: die Einzelheit gemäß Fig. 2 in einer Öffnungsphase des Deckels,
- Fig. 4: eine Darstellung zu Fig. 2 und Fig. 3 mit weiter geöffnetem Deckel,
- Fig. 5: eine Darstellung entsprechend Fig. 2 bis Fig. 4 bei vollständig geöffnetem Deckel.

Die Zeichnungen befassen sich mit der Gestaltung von Zigarettenpackungen des Typs Klappschachtel. Eine Klappschachtel besteht aus einem Zuschnitt aus dünnem Karton zur Bildung eines Schachtelteils 10 und eines Deckels 11. Der Schachtelteil 10 weist eine Schachtel-Vorderwand 12, Schachtel-Rückwand 13, Schachtel-Seitenwände 14, 15 und eine Bodenwand 16 auf. Analog besteht der Deckel 11 aus Deckel-Vorderwand 17, Deckel-Rückwand 18, Deckel-Seitenwänden 19, 20 und einer oberen Stirnwand 21. Schachtelteil 10 und Deckel 11 sind im Bereich von Schachtel-Rückwand 13 und Deckel-Rückwand 18 durch eine quergerichtete Gelenklinie 22 schwenkbar miteinander verbunden. Innerhalb der Klappschachtel ist ein Kragen 23 angeordnet. Dieser besteht aus einer Kragen-Vorderwand 24 und Kragen-Seitenlappen 25, 26. Der Kragen 23 ist mit einem unteren Teilbereich im Schachtelteil 10 verankert, nämlich innenseitig an der Schachtel-Vorderwand 12 und/oder an den Schachtel-Seitenwänden 14, 15. Ein oberer Teilbereich des Kragens 23 ragt aus dem Schachtelteil 10 heraus. Bei geschlossenem Deckel 11 wird dieser Teil des Kragens 23 vom Deckel 11 umfaßt (Fig. 1, Fig. 2).

Der Kragen 23 ist in üblicher Weise so gestaltet, daß im Bereich der Kragen-Vorderwand 24 oberhalb der Schachtel-Vorderwand 12 eine durch eine bogenförmig geschwungene Kante begrenzte Ausnehmung 27 gebildet ist. Seitlich wird diese Ausnehmung 27 durch aufrechte Stege 28, 29 der Kragen-Vorderwand 24 begrenzt.

Der Packungsinhalt besteht aus einer Zigarettengruppe, die von einer Innenumhüllung 30 (vollständig) umgeben ist. Die Zigarettengruppe bildet mit der Innenumhüllung 30 einen Zigarettenblock 31. Die Innenumhüllung 30 besteht aus Stanniol, Papier oder Folie.

Die Innenumhüllung 30 ist so um die Zigarettengruppe herumgefaltet, daß eine Oberwand 32 (benachbart zur Stirnwand 21) aus Faltlappen gebildet ist, nämlich einem Außenlappen 33 und einem Innenlappen 34. Der Außenlappen 33 geht über in eine (aufrechte) Frontwand 35 der Innenumhüllung 30. Deren oberer Teil bildet einen Flap 36, also einen abziehbaren bzw. abtrennbaren Teil der Innenumhüllung 30. Bei Ingebrauchnahme der Zigarettenpackung wird - bei geöffnetem Deckel 11 - der Flap 36 von der Innenumhüllung 30 abgezogen, so daß die Zigaretten im oberen, frontseitigen Bereich für die Entnahme freiliegen. Der Flap 36 kann durch eine Stanzlinie 37 bzw. durch eine Perforationslinie von dem übrigen Teil der Innenumhüllung 30 abgegrenzt sein oder auch als separater, eigenständiger Zuschnitt ausgebildet sein. Der Klappschachtel ist ein dünnwandiger Zuschnitt beigegeben, der aus Papier, Folie oder dergleichen besteht und die Funktion eines Druckträgers bzw. Werbeträgers hat und nachfolgend als Coupon 38 bezeichnet wird. Der Zuschnitt bzw. der Coupon 38 ist als rechteckiger Zuschnitt ausgebildet und im vorderen Teil der Klappschachtel positioniert, nämlich zwischen dem Zigarettenblock 31 einerseits und der Klappschachtel andererseits. Im oberen Bereich erstreckt sich der Coupon 38 zwischen Zigarettenblock 31 und Kragen 23.

Im Schachtelteil 10 kann sich der Coupon 38, wie in Fig. 1 gezeigt, an der Innenseite der Schachtel-Vorderwand 12 bis zur Bodenwand 16 erstrecken. Ein unterer Endbereich des Coupons 38 kann dabei konisch ausgebildet sein, also mit nach unten konvergierenden Randkanten, um das Einführen des Coupons 38 in die Packung zu erleichtern. Der Coupon 38 ist auf der Bodenwand 16 abgestützt. Alternativ kann der Coupon mit einem unteren Querrand auf einem Vorsprung des Kragens 23 bzw. der Kragen-Vorderwand 24 abgestützt sein, beispielsweise nach Maßgabe von DE 195 06 844.0.

Ein oberer Bereich des Coupons 38 erstreckt sich bis in den Deckel 11. Hier ist der Coupon 38 fixiert. Bei dem Ausführungsbeispiel gemäß Fig. 1 bis Fig. 5 ist der Coupon 38 durch formschlüssigen Eingriff mit dem Deckel 11 so verbunden, daß beim Öffnen desselben der Coupon aus der Ursprungsstellung ein Stück herausgezogen und dadurch in eine für die Entnahme günstige Position gelangt.

Bei dem bevorzugten Ausführungsbeispiel bildet der Coupon 38 im oberen Bereich einen Anschlag, der formschlüssig mit einem Gegenanschlag des Deckels 11 zusammenarbeitet. Als Gegenanschlag dient ein Deckel-Innenlappen 39, der an der Innenseite der Deckel-Vorderwand 17 anliegt und üblicherweise mit dieser durch Klebung verbunden ist. Eine Querkante 40 des Deckel-Innenlappens 39 dient als Anschlag für den Coupon 38.

Dieser ist mit einem durch Umfalten gebildeten Schenkel 41 versehen. Der Coupon 38 kann zu diesem Zweck entlang einer Faltkante 42 mit Materialschwächungen, zum Beispiel einer Perforationslinie, versehen sein, um das Umfalten des Schenkels 41 zu erleichtern. Eine freie Randkante 43 des Schenkels 41 bildet den mit dem Deckel-Innenlappen 39 zusammenwirkenden Anschlag.

Der Coupon 38 ist innerhalb der Klappschachtel so positioniert, daß sich der gefaltete Schenkel 41 des Coupons 38 innerhalb des Deckels 11 erstreckt und der Deckel-Vorderwand 17 zugekehrt ist. Der Schenkel 41 liegt oberhalb des Deckel-Innenlappens 39. Die Abmessungen sind so aufeinander abgestimmt, daß in Ausgangsstellung die Randkante 43 des Coupons 38 an der Querkante 40 anliegt bzw. dieser benachbart ist. Die formschlüssige Abstützung wird durch die Rückstellkraft des Schenkels 41 und die dadurch bedingte sichere Anlage an der Deckel-Vorderwand 17 gewährleistet.

Beim (erstmaligen) Öffnen der Klappschachtel laufen die sich aus Fig. 3, Fig. 4 und Fig. 5 ergebenden Bewegungsschritte ab. Der Coupon 38 wird aufgrund der formschlüssigen Verbindung mit der Deckel-Vorderwand 17 beim Öffnen des Deckels 11 aus dem Schachtelteil herausgezogen. Bei weiterer Öffnung des Deckels 11 geht der formschlüssige Eingriff des Coupons 38 mit der Deckel-Vorderwand 17 verloren (Fig. 4). Bei vollständig geöffnetem Deckel 11 ist der Coupon 38 mit einem oberen, aus der Klappschachtel herausragenden Bereich aufgrund von materialbedingten Rückstellkräften in eine (annähernd) aufrechte Position zurückgekehrt (Fig. 5). Der Coupon 38 kann nun problemlos an dem oberen, freien Teil erfaßt und vollständig aus der Klappschachtel herausgezogen werden.

Deckel-Innenlappen 39 und Schenkel 41 des Coupons 38 sind hinsichtlich der Abmessungen aufeinander abgestimmt, um einen wechselseitigen Eingriff zu gewährleisten. Bei dem vorliegenden Ausführungsbeispiel erstreckt sich der Deckel-Innenlappen 39 etwa über die halbe Höhe der Deckel-Vorderwand 17. Entsprechend kann sich der Schenkel 41 bzw. der Coupon 38 annähernd bis zur Stirnwand 21 erstrecken. Die Proportionen können ohne Verlust des formschlüssigen Eingriffs auch verändert werden. Weiterhin kann eine andere Form eines Anschlags für den Coupon 38 an der Innenseite der Deckel-Vorderwand 17 geschaffen werden, zum Beispiel durch einen durch Prägung, Stanzung oder dergleichen gebildeten Vorsprung an der Innenseite des Deckel-Innenlappens 39. In diesem Falle liegt der Coupon 38 bzw. dessen Schenkel 41 an einem derartigen Materialvorsprung an.

Der Coupon 38 ist im Schachtelteil 10 so positioniert, daß der Schenkel 41 um die obere Begrenzung der Kragen-Vorderwand 24 herumgefaltet ist, nämlich über die oberen Enden der Stege 28, 29. Beim Anbringen des Coupons 38 kann in der in DE 195 06 844.0 dargestellten Weise verfahren werden, wobei nach dem Einführen des Coupons 38 der Schenkel 41 um die Enden der Stege 28, 29 herumgefaltet wird.

## Patentansprüche

1. Packung mit Deckel, insbesondere Klappschachtel für Zigaretten, bestehend aus Schachtelteil (10) und mit diesem schwenkbar verbundenem Deckel (11), wobei ein aus einem gesonderten Zuschnitt bestehender Druckträger bzw. Coupon (38) mit einem Teilbereich im Deckel (11) angeordnet ist, **dadurch gekennzeichnet, dass** der Druckträger bzw. Coupon (38) in einem Bereich innerhalb des Deckels (11 ) einen einer Deckel-Vorderwand (17) zugekehrten Vorsprung und die Deckel-Vorderwand (17) an ihrer Innenseite einen mit dem Vorsprung des Coupons (38) korrespondierenden Gegenvorsprung aufweist und dass durch Zusammenwirken von Vorsprung und Gegenvorsprung beim Öffnen des Deckels (11) der Druckträger bzw. Coupon (38) aus dem Bereich des Schachtelteils (10) herausziehbar ist.

2. Packung nach Anspruch 1, **dadurch gekennzeichnet, dass** ein an der Innenseite der Deckel-Vorderwand (17) angebrachter Deckel-Innenlappen (39) bzw. eine freie Querkante (40) desselben den Gegenanschlag für den Coupon (38) bildet.

3. Packung nach Anspruch 2, **dadurch gekennzeichnet, dass** der Coupon (38) als Anschlag für den Deckel-Innenlappen (39) eine Verdickung aufweist, insbesondere einen umgefalteten Schenkel (41), der mit einer nach unten gerichteten Randkante (43) an der nach oben weisenden Querkante (40) des Deckel-Innenlappens (39) anliegt.

4. Packung nach Anspruch 3, **dadurch gekennzeichnet, dass** der Schenkel (41) des Coupons (38) oberhalb des Deckel-Innenlappens (39) an der Deckel-Vorderwand (17) anliegt und sich vorzugsweise bis etwa an eine Stimwand (21) des Deckels (11) erstreckt.

5. Packung nach Anspruch 1 oder einem der weiteren Ansprüche, **dadurch gekennzeichnet, dass** der Druckträger bzw. Coupon (38) zwischen einem aus Zigarettengruppe und einer Innenumhüllung (30) bestehenden Zigarettenblock (31) als Packungsinhalt einerseits und einem innerhalb des Schachtelteils (10) verankerten Kragen bzw. einer Kragen-Vorderwand (24) angeordnet ist.

## Claims

1. Pack with a lid, in particular a hinge-lid box for cigarettes, comprising a box part (10) and lid (11) connected pivotably thereto, a printing carrier or coupon (38) comprising a separate blank being arranged, by way of a sub-region, in the lid (11), **characterized in that** the printing carrier or coupon (38), in a region within the lid (11), has a protrusion directed towards a lid front wall (17) and the lid front wall (17) has, on its inside, a mating protrusion which corresponds with the protrusion of the coupon (38), and **in that** by interaction of the protrusion and mating protrusion, when the lid (11) is opened, the printing carrier or coupon (38) can be pulled out of the region of the box part (10).

2. Pack according to Claim 1, **characterized in that** a lid inner tab (39) provided on the inside of the lid front wall (17), or a free transverse edge (40) of the same, forms the mating stop for the coupon (38).

3. Pack according to Claim 2, **characterized in that** the coupon (38), as stop for the lid inner tab (39), has a thickened section, in particular a folded-over leg (41) which butts, by way of a downwardly directed border edge (43), against the upwardly oriented transverse edge (40) of the lid inner tab (39).

4. Pack according to Claim 3, **characterized in that** the leg (41) of the coupon (38) butts against the lid front wall (17) above the lid inner tab (39) and preferably extends approximately as far as an end wall (21) of the lid (11).

5. Pack according to Claim 1 or one of the further claims, **characterized in that** the printing carrier or coupon (38) is arranged between a cigarette block (31), which comprises a cigarette group and an inner wrapper (30) and forms the pack contents, and a collar, which is anchored within the box part (10), or a collar front wall (24).

## Revendications

1. Paquet à couvercle, en particulier boîte à couvercle basculant pour cigarettes, constitué d'une partie boîte (10) et d'un couvercle (11) s'articulant sur celle-ci, un support d'impression ou coupon (38) constitué d'une découpe séparée étant placé en partie dans le couvercle (11), **caractérisé par le fait que** le support d'impression ou coupon (38) présente dans une partie à l'intérieur du couvercle (11) une saillie dirigée vers la paroi avant (17) du couvercle et cette paroi avant (17) présente sur son côté intérieur une contre-saillie correspondant à la saillie du coupon (38), et que par coopération de la saillie et de la contre-saillie lors de l'ouverture du couvercle (11), le support d'impression ou coupon (38) peut être retiré de la zone de la partie boîte (10).

2. Paquet selon la revendication 1, **caractérisé par le fait qu'**une patte intérieure (39) du couvercle appliquée contre la face intérieure de la paroi avant (17) du couvercle ou un côté transversal libre (40) de cette patte forme la contre-butée pour le coupon (38).

3. Paquet selon la revendication 2, **caractérisé par le fait que** le coupon (38) présente comme butée pour la patte intérieure (39) du couvercle un épaississement, en particulier une aile repliée (41) qui s'appuie par un côté de bord dirigé vers le bas (43) contre le côté transversal dirigé vers le haut (40) de la patte intérieure (39) du couvercle.

4. Paquet selon la revendication 3, **caractérisé par le fait que** l'aile (41) du coupon (38) s'appuie au-dessus de la patte intérieure (39) du couvercle contre la paroi avant (17) du couvercle et s'étend de préférence jusqu'à à peu près une paroi frontale (21) du couvercle (11).

5. Paquet selon la revendication 1 ou une des autres revendications, **caractérisé par le fait que** le support d'impression ou coupon (38) est placé entre un bloc de cigarettes (31) constitué d'un groupe de cigarettes et d'une enveloppe intérieure (30) et constituant le contenu du paquet et un col ancré à l'intérieur de la partie boîte (10), plus précisément une paroi avant (24) de ce col.
